# FASCICULE DE BREVET EUROPEEN

(11) **EP 0 246 389 B1**
(45) Date de publication et mention de la délivrance du brevet: **22.08.1990**
(21) Numéro de dépôt: 86810609.7
(22) Date de dépôt: 22.12.1986
(51) Int. Cl.: D04G 3/02

(54) **Appareil à nouer des points de Smyrne dits noeuds de Ghiordès sur un canevas**
Vorrichtung zum Knüpfen von Smyrnamaschen, genannt Ghiordès-Knoten auf einem Stramin
Device for knotting Smyrna stitches called Ghiordès knots on canvas

(30) Priorité: 16.05.1986 CH 2008/86
(43) Date de publication de la demande: 25.11.1987
(73) Titulaire: Jeandupeux, Hubert, CH-1884 Villars-sur-Ollon (CH)
(72) Inventeur: Jeandupeux, Hubert, CH-1884 Villars-sur-Ollon (CH)
(74) Mandataire: Caron, Gérard

(56) Documents cités:
- CH-A- 471 269

## Description

La présente invention a trait à un appareil à nouer des points de Smyrne dits noeuds de Ghiordès sur un canevas.

L'appareil selon l'invention est plus précisément du type comprenant: une tête solidaire d'une tige de guidage et portant une boucle rigide; un équipage mobile le long de la tige de guidage entre une position de repos et une position engagée, cet équipage comprenant un manche de commande et deux crochets qui, en position de repos, se trouvent en retrait de la dite boucle, de part et d'autre de celle-ci, et qui, en position engagée, se croisent dans cette boucle; un encliquetage verrouillant normalement l'équipage mobile en position de repos, et un déclencheur qui est solidaire d'un manchon entourant la tige de guidage et ajusté sur celle-ci de façon à pouvoir coulisser librement le long de cette tige et qui, lorsque la dite boucle a traversé le canevas, entre en contact avec ce dernier et libère l'encliquetage en déplaçant le manchon le long de la tige de guidage de façon à permettre à l'équipage mobile de se déplacer de sa position de repos à sa position engagée.

Un tel appareil est principalement destiné à des particuliers intéressés à la confection de tapis à poils noués solidement sur un canevas, un choix approprié de couleurs différentes des fils de poil permettant la réalisation de motifs ornementaux.

Un appareil de ce type est connu (CH-A 471 269). Dans cet appareil, l'encliquetage est constitué par une paire de chiens résidant en des fils de ressort pliés de façon à présenter une partie rectiligne logée dans des rainures de la tige de guidage, une extrémité à angle droit engagée dans un trou de cette tige, une rampe de commande s'écartant de cette dernière, et un bec de blocage, approximativement perpendiculaire à la dite tige. La commande de cet encliquetage est assurée par un manchon ajusté librement autour de la tige de guidage et présentant deux fentes longitudinales pour livrer passage aux rampes et aux becs des fils de ressort constituant les chiens de l'encliquetage. Le déclencheur réside en une languette solidaire du manchon commandant l'encliquetage. Cette languette traverse la tête de l'appareil et fait normalement saillie au devant de celle-ci. Un ressort logé dans le manche tend à maintenir le déclencheur dans cette position, dans laquelle les becs de l'encliquetage sont écartés de la tige de guidage et verrouillent l'équipage mobile de l'appareil en position de repos. Lorsque la boucle de l'appareil est engagée dans le canevas, le déclencheur entre en contact avec celui-ci, ce qui écarte le manchon de la tête de l'appareil. L'extrémité antérieure des fentes de ce manchon agissent alors sur les rampes de commande des chiens de l'encliquetage, ce qui rapproche leurs becs de la tige de guidage en libérant l'équipage mobile de l'appareil. La personne utilisant ce dernier n'a donc qu'à le pousser contre le canevas, puis à l'en retirer pour nouer un point de Smyrne sur celui-ci. Cet appareil connu a ainsi l'avantage de dispenser la personne qui l'utilise de toute autre manipulation génératrice de fatigue, voire de crampes.

Indépendamment du fait que cet appareil connu nécessitait une course démesurément longue du déclencheur, il s'est malheureusement révélé totalement inefficace à l'usage. En effet, un appareil de ce type doit absolument permettre de nouer quelques dizaines de milliers de points, voire quelques centaines de milliers. Or, bien avant d'atteindre ces nombres, les ressorts constituant les chiens de l'encliquetage de l'appareil connu étaient rendus et déformés au point de ne plus assurer convenablement leurs deux fonctions: verrouillage et libération de l'équipage mobile de l'appareil.

La présente invention vise à créer un appareil du type considéré, qui présente le même avantage que l'appareil connu, mais avec un encliquetage exempt du défaut de cet appareil.

A cet effet, l'encliquetage de l'appareil selon l'invention comprend une bille que le manchon solidaire du déclencheur engage normalement, d'une part, dans une partie d'une encoche de la tige de guidage, et, d'autre part, dans un logement de la paroi interne du manche de commande, le manchon déplaçant la bille au fond de l'encoche de la tige de guidage et la dégageant du dit logement, lorsque le déclencheur entre en contact avec le canevas.

On remarquera que l'encliquetage ainsi défini n'est composé que d'organes rigides, capables de verrouiller et de libérer l'équipage mobile de l'appareil sans coup férir des millions de fois consécutives. Cet encliquetage a, en outre, l'avantage de fonctionner avec une course relativement faible du déclencheur.

Les formes spéciales d'exécution définies par la revendication 2 ont l'avantage de réaliser une liaison cinématique entre la bille et le manchon, qui en commande les déplacements, qui est aussi simple à fabriquer que de fonctionnement sûr.

Celles définies par la revendication 3 ont l'avantage que la partie du déclencheur faisant saillie au devant de la tête de l'appareil, en position de repos, est protégée par la boucle de l'appareil. Elle peut donc être relativement fine, par conséquent peu encombrants, sans pour autant être exposée à des déformations plastiques par suite d'accrochages accidentels avec des corps étrangers.

Une forme d'exécution de l'appareil selon l'invention est représentée schématiquement et à simple titre d'exemple au dessin, dans lequel:
la Fig. 1 en est une vue de face, avec certaines parties en coupe, l'appareil étant en position de repos;
la Fig. 2 est une vue en perspective d'une partie de la Fig. 1;
la Fig. 3 est une coupe selon la ligne lll-lll de la Fig. 4;
la Fig. 4 est une vue de profil, partiellement en coupe, d'une autre partie de la Fig. 1, et
la Fig. 5 est une vue partielle de la Fig. 1, dans une position au cours du fonctionnement.

L'appareil représenté comprend une tête 1 moulée en matière synthétique. Cette tête présente un nez 2 et deux joues 3 qui s'étendent de part et d'autre du nez 2, de façon à former des logements 4, 5. L'extrémité 6 du nez 2 a une forme concave.

La tête 1 est solidaire d'une tige de guidage 7 et son nez porte une boucle rigide 8, ces deux dernières pièces étant de préférence métalliques. Comme on le voit à la Fig. 4, la boucle 8 présente une cloison longitudinale 9 au milieu de sa largeur, qui définit deux compartiments 10, 11.

L'appareil présente encore un équipage qui peut coulisser librement le long de la tige 7. Cet équipage comprend un manche creux 12 moulé en une pièce en matière synthétique avec un palonnier 13. Ce dernier présente deux tétons 14 auxquels sont articulés des crochets métalliques 15, 16 disposés dans des plans différents. Les extrémités de ces crochets sont engagées dans des rainures (non représentées) de la tête 1. Chaque crochet est guidé dans ces rainures par une paire de goupilles 17, plantées à travers la tête 1.

Enfin, l'appareil comprend un encliquetage à bille, qui bloque l'équipage mobile 12 à 16 le long de la tige de guidage 7 aussi longtemps que la boucle cloisonnée 8 de l'appareil pénètre dans le canevas, mais qui libère automatiquement cet équipage 12 à 16, dès que la boucle 8 est complètement engagée dans le canevas.

Pour monter l'encliquetage à bille sur l'appareil selon l'invention, la tête 1 présente quatre forures 18 qui la traversent parallèlement à l'axe de l'appareil et débouchent dans le fond de la concavité de l'extrémité 6 de son nez 2. Quatre branches 19 de longueurs égales d'un déclencheur métallique 20 (Fig. 2) passent à travers les forures 18, dans lesquelles elles peuvent coulisser librement. Deux à deux, les branches 19 constituent les jambages d'un "U" dont la base arrondie 21 est pliée à l'équerre de façon à entourer la base de la boucle 8 (Fig. 3). Au repos (Fig. 1 et 4), les bases 21 se trouvent à une certaine distance du fond de la concavité de l'extrémité 6 du nez 2. Les extrémités des branches 19 sont fixées à un anneau plat 22 qui, dans la position des Fig. 1 et 4, repose contre la tête 1.

De son côté, la tige de guidage 7 présente, d'une part, une fente diamétrale 23, de longueur égale à la course de l'équipage mobile 12 à 16 de l'appareil, et, d'autre part, une encoche 24 aux parois en forme de surface cylindrique. Quant au manche 12, il présente une gorge interne 25 et un épaulement 26. Son extrémité supérieure est fermée.

L'appareil comprend encore une bille 27 logée en partie dans l'encoche 24 et un manchon 28 ajusté sur la tige de guidage 7 de façon à pouvoir coulisser librement le long de celle-ci. Le manchon 28 présente une ouverture latérale 29, dont les bords ceinturent la bille 27, et il est placé sous l'action d'un ressort à boudin de rappel 30, qui est logé dans le manche 12, autour de la tige de guidage 7, et prend appui contre l'épaulement 26 pour pousser le manchon 28 contre la tête 1. Une goupille 31 est, enfin, chassée à travers le manche 12 et passe librement dans la fente 23 de la tige de guidage 7.

Dans la position de repos de la Fig. 1, le ressort 30 éloigne l'équipage mobile 12 à 16 de la tête 1. Il fait appuyer la goupille 31 contre l'extrémité postérieure de la fente 23 et l'anneau 22 contre la tête 1 par l'intermédiaire du manchon 28. Dans cette position, les bords de l'ouverture 29 du manchon 28 éloignent la bille 27 du fond de l'encoche 24 et la maintiennent engagée dans la gorge 25, ce qui verrouille le manche 12 à la tige de guidage 7 et solidarise par conséquent l'équipage mobile 12 à 16 et la tête 1 entre eux.

L'appareil décrit est destiné à nouer des points de Smyrne sur un canevas composé de paires de fils de chaîne et de trame rapprochés. Ces paires de fils sont régulièrement espacées les unes des autres de façon à définir entre elles des ajours carrés. Trois paires contiguës de fils de trame 32, 33, 34 sont représentées en coupe dans les Fig. 1 et 5. Ces fils 32, 33, 34 sont naturellement compris entre deux paires voisines de fils de chaîne (non représentés). On trouve sur le marché des canevas de ce genre, avec des fils de chaîne et de trame plus ou moins fins et des ajours plus ou moins gros.

Pour nouer un point de Smyrne sur un canevas déterminé du type décrit à l'aide de l'appareil selon l'invention, un brin de fil de poil (non représenté), de longueur prédéterminée et de grosseur adaptée à ce canevas est plié en deux sur lui-même et engagé dans les logements 4, 5 de la tête de l'appareil en tenant ses extrémités l'une contre l'autre entre le pouce et l'index.

Dans un premier temps, la boucle 8 est introduite entre les deux brins de la paire de fils de trame 33 rapprochés, puis poussée à fond à travers le canevas. Dans cette position, représentée à la Fig. 5, les deux brins 33 sont emprisonnés au fond de la concavité de l'extrémité 6 du nez 2 de la tête 1. Cette mesure prend tout son sens dans le cas des canevas peu ou pas apprêtés ou dans ceux où l'apprêt a plus ou moins disparu; elle évite notamment que l'un ou l'autre des brins 33 ne soit saisi et éventuellement sectionné par les crochets 15, 16 lors du temps suivant de la manoeuvre.

Lorsque l'appareil est ainsi poussé par le manche 12 de façon à engager sa boucle 8 entre les brins de fils de trame 33, la bille 27, coincée dans la gorge 25, oblige la tête 1 et par conséquent la boucle 8 à suivre la poussée exercée sur le manche 12.

Au moment où la boucle 8 va être engagée entièrement dans le canevas, les bases 21 du déclencheur 20 entrent en contact avec les brins de fils de trame 33 du canevas. Ces bases 21 sont alors repoussées contre le fond de la concavité de l'extrémité 6 du nez 2, comme le montre la Fig. 5. Conséquemment, les branches 19 éloignent l'anneau 22 de la tête 1 tout en repoussant le manchon 28 contre l'action du ressort 30. Au cours de ce déplacement du manchon 28, son ouverture 29 entraîne la bille 27 au fond de l'encoche 24 en la faisant sortir de la gorge 25, ce qui a pour effet de libérer le manche 12 et par conséquent l'équipage mobile 12 à 16 de la tige de guidage 7, donc de la tête 1. Cet équipage 12 à 16 peut alors se déplacer contre la tête 1. Cette avance se poursuit jusqu'à ce que la goupille 31 bute contre l'extrémité antérieure de la fente 23, c'est-à-dire jusqu'au moment où l'appareil est complètement engagé dans le canevas.

Lorsque le manche 12 avance le long de la tige 7, les crochets 15, 16 font passer successivement les extrémités du fil de poil engagé dans les logements 4, 5 d'abord à travers les ajours compris entre les paires de fils de trame 32, 33 et 33, 34, puis dans les compartiments 10, 11 de la boucle 8, où ces extrémités du fil de poil quittent les crochets 15, 16.

A ce stade de la manoeuvre, la personne utilisant l'appareil selon l'invention n'a plus qu'à le retirer du canevas pour nouer un point de Smyrne. Au cours d'un premier temps de ce mouvement de retrait, l'équipage mobile 12 à 16 recule en retirant les crochets 15, 16 de la boucle 8 et en les ramenant dans leur position de repos représentée à la Fig. 1. A l'issue de ce premier temps, la boucle 8 est encore engagée entièrement dans le canevas avec les extrémités du fil de poil dans ses compartiments 10, 11.

Au cours d'un deuxième temps du mouvement de retrait de l'appareil, la boucle 8 est dégagée du canevas en entraînant avec elle les deux extrémités du fil de poil, qui se trouvent dans ses compartiments 10, 11, entre les deux brins de fils de trame 33. Il en résulte le noeud de Ghiordès ou point de Smyrne, dans lequel les extrémités du fil de poil, noué comme indiqué autour des fils 33 du canevas, vont constituer le poil du tapis, quand le nouage des points sera terminé sur le canevas considéré. Quant à la partie médiane du fil de poil, qui est enroulée autour des deux fils de trame 33, elle forme le noeud proprement dit.

En résumé, l'appareil décrit permet de nouer un point de Smyrne simplement en le poussant à fond contre le canevas, après avoir placé autour de son nez 2 un brin de fil de poil, préalablement coupé à la longueur voulue, puis en le retirant complètement du canevas. Des paquetages de brins de fils de poil de différentes couleurs, longueurs et grosseurs sont en vente sur le marché.

Lorsque l'appareil selon l'invention est retiré du canevas, le ressort 30 le ramène naturellement dans la position de repos de la Fig. 1.

## Revendications

1. Appareil à nouer des points de Smyrne dits noeuds de Ghiordès sur un canevas, comprenant: une tête (1) solidaire d'une tige de guidage (7) et portant une boucle rigide (8); un équipage mobile (12-16) le long de la dite tige de guidage entre une position de repos et une position engagée, cet équipage comprenant un manche de commande (12) et deux crochets (15, 16) qui, en position de repos, se trouvent en retrait de la dite boucle (8), de part et d'autre de celle-ci, et qui, en position engagée, se croisent dans cette boucle; un encliquetage (24-29) verrouillant normalementl'équipage mobile (12-16) en position de repos, et un déclencheur (20) qui est solidaire d'un manchon (28) entourant la tige de guidage (7) et ajusté sur celle-ci de façon à pouvoir coulisser librement le long de cette tige (7), et qui, lorsque la dite boucle (8) a traversé le canevas, entre en contact avec ce dernier et libère l'encliquetage en déplaçant le manchon (28) le long de la tige de guidage (7) de façon à permettre à l'équipage mobile de se déplacer de sa position de repos à sa position engagée, caractérisé en ce que le dit encliquetage comprend une bille (27) que le manchon (28), solidaire du déclencheur (20), engage normalement, d'une part, dans une partie d'une encoche (24) de la tige de guidage (7), et, d'autre part, dans un logement (25) de la paroi interne du manche de commande (12), le dit manchon (28) déplaçant la bille (27) au fond de l'encoche (24) de la tige de guidage (7) et la dégageant du dit logement (25), lorsque le déclencheur (20) entre en contact avec le canevas (32, 33, 34).

2. Appareil selon la revendication 1, caractérisé en ce que le dit manchon (28) présente une ouverture latérale circulaire (29) dont les bords ceinturent la bille (27) de façon à l'entraîner dans ses déplacements le long de la tige de guidage (7).

3. Appareil selon la revendication 2, caractérisé en ce que le déclencheur (20) comprend quatre branches (19) engagées dans des forures (18) de la dite tête (1) et traversant celle-ci, ces branches (19) formant deux à deux les jambages d'un "U" dont les bases arrondies (21) sont pliées à l'équerre et entourent la base de la dite boucle (8), les extrémités des dites branches étant fixées à un anneau (22) appuyé contre le dit manchon (28).

## Patentansprüche

1. Vorrichtung zum Knüpfen von Smyrnamaschen, genannt Ghiordès-Knoten auf einem Stramin, die einen an einer Führungsstange (7) feststehenden und eine starre Schlinge (8) tragenden Kopf (1), eine längs der genannten Führungsstange zwischen einer Ruhelage und einer eingesetzten Lage bewegliche Einheit (12-16, eine) die bewegliche Einheit (12-16) in Ruhelage normalerweise sperrende Klinkenvorrichtung (24-29) und einen Auslöser (20) aufweist, der an einer Muffe (28) feststeht, welche die Führungsstange (7) umfasst und dieser derart angepasst ist, dass sie längs dieser Stange (7) frei gleiten kanrr, welcher Auslöser (20), wenn die genannte Schlinge (8) den Stramin durchquert hat, in Berührung mit dem letzteren eintritt und die Klinkenvorrichtung auslöst, indem er die Muffe (28) längs der Führungsstange (7) verschiebt, so dass es der beweglichen Einheit erlaubt ist, sich von ihrer Ruhelage in ihre eingesetzte Lage zu bewegen, wobei diese Einheit einen Steuergriff (12) und zwei Nelken (15, 16) umfasst, die in Ruhelage sich hinter der genannten Schlinge, beidseits derselben befinden, und die in eingesetzter Lage sich in diese Schlinge kreuzen, dadurch gekennzeichnet, dass die genannte Klinkenvorrichtung eine Kugel (27) besitzt, welche durch die am Auslöser (20) feststehende Muffe einerseits in einen Teil eines Einschnittes (24) der Führungsstange (7) und anderseits in eine Ausnehmung (25) der Innenwand des Steuergriffs (12) normalerweise einführt, welche Kugel (27) durch die genannte Muffe (28) auf den Boden des Einschnittes (24) der Führungsstange (7) verschoben wird und von der genannten Ausnehmung (25) heraus kommt, wenn der Auslöser (20) mit dem Stramin (32, 33, 34) in Berührung eintritt.

2. Vorrichtung nach Anspruch 1, dadurch gekennzeichnet, dass die genannte Muffe (28) eine runde, seitliche Öffnung (29) aufweist, deren Ränder die Kugel (27) derart umfassen, dass letztere während der Bewegungen der Muffe (28) längs der Führungsstange (7) mitgenommen wird.

3. Vorrichtung nach Anspruch 2, dadurch gekennzeichnet, dass der Auslöser (20) vier in Bohrungen (18) des genannten Kopfes (1) eingesetzte und diesen hindurchtretende Arme aufweist, wobei je zwei von diesen Armen die Schenkel eines "U" bilden, dessen abgerundeten Basis rechtwinklig gebogen sind und die Basis der genannten Schlinge (8) umgeben, während die Enden der genannten Schenkel an einem Ring (22) befestigt sind, der sich gegen die genannte Muffe (28) abstützt.

## Claims

1. Device for knotting Smyrna stitches called Ghiordès knots on canvas, comprising: a head (1) fixed to a guiding rod (7) and carrying a rigid buckle (8); a unit (12-16) movable along said guiding rod between a rest position and an engaged position, said unit comprising a control handle (12) and two hooks (15, 16) which, in rest position, are behind said buckle (8), on either side thereof, and which, in engaged position, cross themselves in said buckle; a ratchet mechanism (24-29) normally locking the movable unit (12-16) in rest position, and a releaser (20) which is fixed to a sleeve (28) surrounding the guiding rod (7) and adjusted thereon so as to be able to freely slide along that rod (7), and which, when said buckle (8) has passed across the canvas, comes in contact with the latter and releases the ratchet mechanism by shifting the sleeve (28) along the guiding rod (7) so as to allow the movable unit to move from its rest position to its engaged position, characterized in that said ratchet mechanism comprises a ball (27) which the sleeve (28), fixed to the releaser (20), normally sets, on the one hand, in a part of a cutout (24) of the guiding rod (7), and, on the other hand, in a lodging (25) of the inner wall of the control handle (12), said sleeve (28) causing the ball (27) to move on the bottom of cutout (24) of the guiding rod (7) and releasing it from the lodging (25), when the releaser (20) comes in contact with the canvas (32, 33, 34).

2. Device according to claim 1, characterized in that said sleeve (28) is provided with a circular, lateral opening (29), the edges of which encompass the ball (27) so as to drive it during its displacements along the guiding rod (7).

3. Device according to claim 2, characterized in that the releaser (20) comprises four arms (19) set in bores (18) of said head (1) and extending through the latter, these arms (19) forming paarwise the legs of a "U" the rounded basis of which, are bent at 90_{°} and surround the basis of said buckle (8), the ends of said arms being fixed to a ring (22) bearing against said sleeve (28).
